# EUROPÄISCHE PATENTSCHRIFT

(11) **EP 2 055 363 B1**
(45) Veröffentlichungstag und Bekanntmachung des Hinweises auf die Patenterteilung: **06.04.2011**
(21) Anmeldenummer: 08167502.7
(22) Anmeldetag: 24.10.2008
(51) Int. Cl.: A63H 33/04

(54) **Grundelemente für Möbelbaukasten, Möbelbaukasten und Kinderspielmöbel**
Basic elements for furniture construction boxes, furniture construction boxes and children's play furniture
Eléments de base pour boîtier de meuble, boîtier de meuble et meuble de jeu d'enfant

(30) Priorität: 25.10.2007 DE 202007014978 U; 19.05.2008 DE 102008001853
(43) Veröffentlichungstag der Anmeldung: 06.05.2009
(73) Patentinhaber: Schildgen, Katharina, 1050 Wien (AT); Kirsch, Benedikt, 1050 Wien (AT)
(72) Erfinder: Schildgen, Katharina, 1050 Wien (AT); Kirsch, Benedikt, 1050 Wien (AT)
(74) Vertreter: Lohr, Georg

(56) Entgegenhaltungen:
- WO-A-02/055168
- WO-A-2006/095939
- DE-U1- 9 401 833
- US-A1- 2002 193 046
- US-A1- 2006 139 134

## Beschreibung

Die Erfindung betrifft Grundelemente für einen Möbelbaukasten für Kinder nach dem Oberbegriff des Anspruchs 1 und einen entsprechenden Möbelbaukasten.

Die US 2006/0139134 zeigt ein plattenförmiges Grundelement mit Taschen, die je einen Magnet aufnehmen. Die Taschen sind von den entsprechenden Schmalseiten aus in das Grundelement eingebrachte Ausnehmungen. Die Grundelemente können an ihren Schmalseiten zusammengefügt werden, wobei sie durch die Magnetkräfte aneinander haften.

Die WO 2006/095939 A1 zeigt ein plattenförmiges Grundelement, das mehrere voneinander separierte Kammern aufweist, in denen je eine magnetische Kugeln ist. Zwei Grundplatten können aneinander angesetzt werden, wobei sie durch die Magnetkräfte der Kugeln aneinander haften.

Die WO 02/055168 A zeigt eine Gitterstruktur aus Stäben und Verbindungselementen. Die Stäbe und die Verbindungselemente werden durch Magnete zusammengehalten. In ein durch vier Stäbe definiertes Viereck kann je eine Platte eingeklipst werden.

Die US 2002/0193046 zeigt ein Puppenhaus. Das Puppenhaus besteht aus Grundelementen wie Wänden, Bodenplatten und Decken. Die Grundelemente werden über Magnetverbinder miteinander verbunden. Die Magnetverbinder werden in Ausnehmungen bzw. dazu komplementäre Vorsprünge in den Stirnseiten der Bodenplatten und der Decken eingesetzt.

Kinder entdecken und gestalten ihre Umwelt spielerisch. Der Erfindung liegt die Aufgabe zugrunde Mittel bereitzustellen, die dies fördern.

Diese Aufgabe ist durch ein Grundelement nach Anspruch 1 und einen entsprechenden Möbelbaukasten gelöst. Diese Grundelemente bzw. der Möbelbaukasten ermöglichen Kindern ihre Umwelt im Spiel nach ihren jeweiligen Wünschen flexibel zu gestalten und umzugestalten.

Ein Grundelement nach der Erfindung umfasst eine bevorzugt elastische Platte mit bevorzugt polygonförmigen Umriss, wobei die Kanten des Polygons natürlich abgerundet sein können. An mindestens einer Schmalseite der Platte ist mindestens ein Befestigungsstreifen, über den mindestens ein weiteres Grundelement mit dem Grundelement verbunden werden kann. Selbstverständlich umfasst jedes Grundelement bevorzugt eine Vielzahl von Befestigungsstreifen, die insbesondere an allen Schmalseiten angebracht sein können.

Der Befestigungsstreifen umfasst bevorzugt mindestens ein Befestigungselement. Es gibt Befestigungselemente, die mit gleichartigen Befestigungselementen gekoppelt werden können und solche, die nur mit einem komplementären Befestigungselement gekoppelt werden könne. Man spricht dann von zwei Typen "+1" und "-1" zueinander komplementärer Befestigungselemente, die eine kraftschlüssige und vorzugsweise wieder lösbare Verbindung zweier Befestigungsstreifen ermöglichen. Beispiele für Typen zueinander komplementärer Befestigungselemente sind Ober- und Unterteil eines Druckknopfes, Haken- und Ösenband bzw. Pilzkopfbänder eines Klettverschlusses oder Nord- und Südpol eines Magneten. Mit solchen Befestigungselementen aus-gerüstete Grundelemente können von Kindern ab ca. 2 Jahren selbstständig zu Spielmöbeln zusammengesetzt werden.

Der Befestigungsstreifen kann unmittelbar an einer durch eine Stirnfläche mit einer Schmalseite gebildete Kante oder auch z.B. etwa mittig zwischen zwei solchen Kanten angeordnet sein.

Zueinander komplementäre Typen können in jeweils gleicher Anzahl in alternierender Reihenfolge auf einer Seite der Befestigungsstreifen angeordnet sein. Dadurch lassen sich die Grundelemente fast beliebig miteinander verbinden, insbesondere auch versetzt gegeneinander. Mehrere Befestigungselemente gleichen Typs z.B. 3 x (+1) und entsprechend 3 x (- 1) können dabei z.B. zu einem Block zusammengefasst werden, dann sind vorzugsweise die Blöcke mit verschiedenen Typen in abwechselnder Reihenfolge auf den Befestigungsstreifen angeordnet sind. Dadurch alternieren die beiden Typen oder Blöcke umlaufend um die Platte.

Besonders bevorzugt sind auf beiden Seiten der Befestigungsstreifen Befestigungselemente. Beispielsweise kann auf einer Seite der Befestigungsstreifen ein erster Typ (z.B. (+1)) und auf der anderen Seite der Befestigungsstreifen jeweils ein dazu komplementärer Typ (entsprechend z.B. (-1)) deckungsgleich zu dem ersten Typ angeordnet sein. Solche Befestigungsstreifen können auf einer oder auf beiden Seiten mit einem komplementären Befestigungsstreifen eines weiteren Grundelementes verbunden werden. Dadurch können mehr als zwei Befestigungsstreifen zusammengefügt werden, d.h. es können mehr als zwei Grundelemente miteinander verbunden werden. Beispielsweise können zwei identische Grundelemente aufeinandergelegt und miteinander verbunden werden, so dass ein aufgedoppeltes Bauteil entsteht. An diesem Bauteil lassen sich über die außen liegenden Befestigungselemente der äußeren Befestigungsstreifen weitere Grundelemente befestigen.

Beispielsweise können auf einer Hälfte der Befestigungsstreifen auf einer Oberseite Befestigungselemente vom Typ +1, z.B. Oberteile eines Druckknopfes, äquidistant angebracht sein und auf der anderen Seite der Befestigungsstreifen, jedem Oberteil "gegenüberliegend", ein Befestigungselement vom Typ -1, im gewählten Beispiel das komplementäre Unterteil des Druckknopfes, angeordnet sein. Auf der anderen Hälfte der Befestigungsstreifen sind auf der Oberseite Befestigungselemente vom Typ -1 und auf der Unterseite entsprechend vom Typ +1 ebenfalls äquidistant angeordnet. Die Abstände zwischen den Oberteilen, bzw. den Unterteilen der Druckknöpfe sind vorzugsweise so gewählt, dass wenn man das Grundelement umdreht, d.h. um 180° um die den Befestigungsstreifen schneidende "Mittelsenkrechte" der Schmalseite dreht, die Positionen der Befestigungselemente vom Typ +1 invariant sind. Entsprechend sind die Befestigungselemente vom Typ -1 angeordnet. Es lassen sich dann einander benachbarte Befestigungstreifen zweier Grundelemente immer miteinander verbinden; man muss lediglich die miteinander verbindbaren Seiten der Befestigungsstreifen entsprechend wählen.

Der gleiche Vorteil wird erreicht, wenn man die beiden Typen +1 und -1 beidseits alternierend anordnet. Wichtig ist nur, dass nach der beschriebenen Rotation des Grundelementes die Postionen der Befestigungselemente vom Typ +1 und die Positionen der Befestigungselemente vom Typ -1 jeweils invariant sind.

Die Befestigungsstreifen können auch Befestigungselemente von nur einem Typ , z.B. "+1" aufweisen. Dann können die Grundelemente über bevorzugt streifenförmige Verbindungselemente, die vorzugsweise beidseits mindestens ein zu den Befestigungsstreifen komplementäres Befestigungselement aufweisen (d.h. im genannten Beispiel vom Typ "-1"), miteinander verbunden werden. Insbesondere wenn die Befestigungsstreifen nur Befestigungselemente eines Typs umfassen können diese als flächig mit den Schmalseiten verbundene Streifen, z.B. als Haken- oder Ösenband oder als Magnetband, ausgeführt sein. Die Form der Verbindungselemente ist vorzugsweise derart an die Befestigungsstreifen und deren Befestigungselemente angepasst, dass die Verbindungselemente flächig auf die Befestigungsstreifen aufgesetzt werden können. Zur Verbindung zweier Grundelemente deren Schmalseiten der Platten orthogonal zu den Stirnflächen der Platten sind, hat das Verbindungselement bevorzugt eine doppel-T Form. Sind die Schmalseiten keilförmig, dann ist sind die Verbindungselemente bevorzugt "doppel-Y" oder "X"-förmig .

Insbesondere können die Befestigungstreifen als Taschen ausgebildet sein, die je mindestens einen Magneten, z.B. einen Stabmagneten aufnehmen. Nun entspricht der Nordpol des Magneten einem Befestigungselement vom Typ "+1" und der Südpol dem dazu komplementären Befestigungselement vom Typ "-1".

Vorzugsweise liegt der Dipolvektor des Magneten, d.h. ein gedachter die Nord-Süd-Richtung angebender Pfeil des Magneten, in einer zu der dem Magneten nächsten von einer Schmalseite und einer Stirnseite der Platte gebildeten Kante orthogonalen Ebene. Dies ergibt eine besonders belastbare Verbindung zweier zueinander komplementärer Grundelemente.

Vorzugsweise ist der Magnet ein zylindrischer Stabmagnet, wobei seine Längsachse parallel zu der ihm nächsten Kante ausgerichtet ist. Dies vereinfacht das Aneinanderfügen von Grundelementen unter verschiedenen Winkeln.

Besonders bevorzugt ist der Magnet drehbar und/oder schwenkbar an der Platte befestigt, z.B. drehbar in der genannten Tasche aufgenommen, die schwenkbar an der Platte befestigt ist. Dann kann sich der Magnet selbststätig entsprechend einem komplementären Magneten eines anderen Grundelementes ausrichten. Die Grundelemente lassen sich folglich besonders einfach in allen denkbaren Winkeln miteinander verbinden.

Die Platte des Grundelementes umfasst bevorzugt einen stoffbezogenen Kern, z.B. aus Schaumstoff. Solche Platten sind leicht und elastisch. Der Stoffbezug ist auf seiner Innenseite bevorzugt mit einer Vliesschicht gefüttert und lässt sich bevorzugt leicht abnehmen z.B. um ihn in einer Waschmaschine zu reinigen. Etwas steifer werden die Grundelemente, wenn die Platten bzw. deren Kern aus Gummi oder einem bevorzugt gummielastischen Kunststoff sind. Natürlich kann der Kern auch aus Holz oder eine Gitterkonstruktion umfassen. Eine hohe Punktelastizität und eine hohe Steifigkeit erhält man, wenn die Platte bzw. ihr Kern aus mit einer gummielastischen Scheibe verstärktem Schaumstoff ist. Insbesondere kann die Platte und/oder der Kern eine Sandwichkonstruktion aus einer gummielastischen Scheibe umfassen, auf der beidseits eine Schicht aus Schaumstoff aufgebracht ist.

Beispielsweise kann der Kern ein Schaumstoffkern in einer Stofftasche sein, an der auch die Befestigungstreifen angebracht sind. Hat die Stofftasche eine vorzugsweise verschließbare Öffnung, so kann der Kern zur separaten Reinigung von Kern und Tasche entnommen werden. Alternativ kann der Stoff als Bespannung auf dem Kern beispielsweise durch Kleben fixiert sein, dies ergibt eine hohe Stabilität der Grundelemente mit dem Nachteil dass sie schlechter zu reinigen sind. Eine Kombination der Vorteile erhält man, wenn der Kern stoffbespannt ist und in eine Stofftasche, die die Befestigungstreifen trägt, eingeschoben wird. Zudem haben Grundelemente mit Schaumstoffkernen eine geringe Masse, weshalb sie von Kindern problemlos gehandhabt werden können. Besteht der Kern aus mehreren, d.h. mindestens zwei, vorzugsweise drei Lagen unterschiedlicher Schaumstoffe, so kann man besonders stabile, dennoch leichte Grundelemente mit einer hohen Punktelastizität erhalten. Alternativ kann der Kern eine vorzugsweise schaumstoffbeschichtete Gummimatte sein.

Als weitere Alternative kann die Platte ein aufgeblasene Hülle umfassen. Grundelemente mit Platten aus aufgeblasenen Hüllen, lassen sich durch ablassen der Luft aus den Platten sehr klein zusammenlegen und verstauen. Durch Wiederbefüllen der Platten erhalten die Grundelemente die gewünschte Form.

Der Baukasten enthält mindestens zwei, vorzugsweise drei, vier oder mehr Grundelemente der zuvor beschriebenen Grundelemente aus z.B. dreieckigen vorzugsweise elastischen Platten die sich über Befestigungsstreifen an ihren Schmalseiten nach Belieben zu einer Vielzahl von Körpern zusammenfügen lassen, beispielsweise zu Raumteilern, Höhlen, Sitzgelegenheiten und dgl. mehr. Eckig oder polygonförmig bezeichnet hier nur den groben Umriss der Platten, in diesem Sinne können auch Platten mit zur Verringerung der Verletzungsgefahr abgerundeten Ecken polygonförmig sein. Aufgrund der Elastizität der Platten weisen die aus den Grundelementen zusammengesetzten Möbel zumindest eine gewisse Bequemlichkeit auf. Zudem ist die Verletzungsgefahr der Kinder selbst bei wildem Spiel mit den Grundelementen oder aus diesen zusammengesetzten Möbeln gering.

Natürlich kann der Baukasten auch weitere Grundelemente aus einer oder mehreren Platten mit nicht dreieckigem Umriss haben. Diese Platten können z.B. den Umriss eines Polyeders haben, wobei die Seitenlängen des Polyeders vorzugsweise auf die Seitenlängen der Platten anderer Grundelemente abgestimmt sind, z.B. ganzzahlige Vielfache (n = 1, 2, 3,...) einer Seitenlänge einer anderen Platte sind. Beispielsweise kann der Baukasten Grundelemente aus Platten mit einem rechteckigen Umriss beinhalten. Unabhängig von der Form der Platten haben die Grundelemente Befestigungstreifen an ihren Schmalseiten zum Verbinden der Grundelemente untereinander.

Hat der Baukasten Grundelemente mit verschiedenen Formen, dann können die Grundelemente nach ihrer Form farbcodiert sein, beispielsweise können dreieckige Grundelemente blau und rechteckige Grundelemente rot sein.

Der Baukasten kann zudem Grundelemente beinhalten, die eine Öffnung enthalten. Werden solche Grundelemente z.B. zu einer Höhle verbaut, wirken die Öffnungen als Fenster.

Anhand der Zeichnung werden Ausführungsbeispiele beispielhaft erläutert. Es zeigt schematisch vereinfacht:
- Fig. 1:: eine Aufsicht auf zwei miteinander verbundene Grundelemente,
- Fig. 2:: einen Ausschnitt einer Seitenanasicht der Grundelemente in Fig. 1,
- Fig. 3a bis 3c:: Beispiele zur Kopplung zweiter Grundelemente,
- Fig. 4a:: eine Aufsicht auf zwei Grundelemente,
- Fig. 4b:: einen Ausschnitt einer vergrößerten Seitenansicht eines Grundelementes aus Fig. 4a,
- Fig. 4c und 4d:: Beispiele zur Kopplung der Grundelemente in Fig. 4a,
- Fig. 5a bis 5c:: eine weitere Ausführungsform von Grundelementen,
Die Beispiele in Fig 6a bis 9b gehören nicht zum Schutzumfang der Ansprüche:
- Fig. 6a bis 6d:: eine weitere Ausführungsform von Grundelementen,
- Fig. 7:: eine Alternative zu Fig. 6a bis 6d,
- Fig. 8a bis 8c:: ein Grundelement mit zwei dauerhaft verbundenen Platten,
- Fig. 9a und 9b:: je eine Skizze von Grundelementen mit selbstausrichtenden Befestigungsstreifen sowie mit selbstausrichtenden Befestigungselementen, und
- Fig. 10:: eine Platte für ein Grundelement.

Das Grundelement 1 in Fig. 1 hat eine Platte 2 mit dem Umriss eines gleichschenkligen Dreiecks. Die Platte besteht aus einem ca. 5 cm (von Kindern guthandhabbar sind ca. 1 cm bis ca. 25cm) dicken stoffummantelten Schaumstoffkern und hat eine Kantenlänge von ca. 1 m (von Kindern je nach Alter gut handhabbar ca. 0,25m bis 1,5m). An den drei Schmalseiten 3 der Platte 2 hat das Grundelement 1 hier als Tasche ausgeführte Befestigungsstreifen 4 aus Stoff. In jeder der Taschen ist als Befestigungselement ein Stabmagnet 5 (vgl.
Fig. 2). Die Dipolvektoren der Stabmagneten liegen in einer zu den Kanten 6, die die Schmalseiten 3 mit den Stirnflächen 7 der Platten 2 bilden, orthogonalen Ebene, d.h. die gedachten Trennflächen zwischen Nord- und Südpol der Magnete sind parallel zu der entsprechenden Kante 6. Die Begriffe parallel, bzw. orthogonal sind natürlich im Rahmen des Konstruktions- und materialbedingten Spiels zu verstehen.

Im gezeigten Beispiel ist der Innendurchmesser der Taschen 4 etwas größer als der Außendurchmesser des in der entsprechenden Tasche 4 aufgenommenen zylindrischen Stabmagneten 5. Das ermöglicht den Stabmagneten 5, dass sie sich in den Taschen 4 um ihre Längsachsen drehen. Dies geschieht automatisch, wenn man - wie in den Figuren 3a bis 3c angedeutet - zwei Grundelemente zusammenfügt. Dazu werden die Befestigungsstreifen 4 eines Grundelementes 1 den Befestigungsstreifen 4 eines anderen Grundelementes 1 angenähert, im gezeigten Beispiel folglich die Taschen 4 eines Grundelementes 1 den Taschen 4 eines anderen Grundelementes 1. Die Dipolvektoren der Magnete 5 sind dabei zunächst zufällig ausgerichtet. Weil sich Nordpol und Norpol zweier aneinander angenäherter Magnete abstoßen und Nord- und Südpol sich gegenseitig anziehen, wirkt auf aneinander angenäherte Stabmagnete 5 ein Drehmoment, wenn ihre beiden Dipolvektoren nicht antiparallel ausgerichtet sind. Aufgrund dieses Drehmomentes drehen sich die Stabmagnete 5 selbsttätig in die Position, die der größten Anziehungskraft der Stabmagnete 5 entspricht.

Die in den Figur 1 bis Figur 3c gezeigten Grundelemente sind vielfältig miteinander koppelbar. Fig. 2 und Fig. 3c zeigen in Längsrichtung gekoppelte Grundelemente 1. In Fig. 3a sind zwei Grundelemente 1 zu einer aufgedoppelten Spielplatte verbunden. Fig. 3b zeigt ein Beispiel, in dem die beiden Platten 2 der Grundelemente 1 etwa einen 120°-Winkel bilden.

Die Grundelemente in den Figuren 1 bis 3c haben Platten 2, deren Schmalseiten 3 zu den Stirnseiten 7 orthogonale Flächen sind. Alternativ können die Schmalseiten 3 natürlich auch z.B. gewölbt (konkav und/oder konvex), oder, wie in Fig. 4a bis Fig. 4d gezeigt, als im Querschnitt dreieckige Spitze, d.h. keilförmig, ausgeführt sein. Die in Fig. 4a bis 4d gezeigten Schmalseiten 3 haben zwei in der Seitenansicht einen spitzen Winkel bildende Planflächen 3.1, 3.2. An der Stirnkante 3.3 der beiden Planflächen 3.1, 3.2 und an den Kanten 6 der Schmalseite 3, d.h. der beiden Planflächen 3.1, 3.2, zu den Stirnflächen 7, sind als Taschen ausgebildete Befestigungsstreifen 4, die als Befestigungselement 5 je einen Stabmagneten aufnehmen. Wie in Fig. 4c dargestellt gibt es neben der Aufdopplung zweier Grundelemente noch eine weitere Position, in der die Grundelemente einen zumindest in etwa vorbestimmten stabilen Winkel zueinander haben.

Die Ausführungsform in Fig. 5a bis 5c ist im Prinzip ähnlich zu der Ausführungsform in dem Figuren 1 bis 3c. Sie unterscheidet sich im wesentlichen darin, dass an den Schmalseiten 3 sich über die ganze Länge der Schmalseite 3 erstreckende und mittig darauf angeordnete Befestigungsstreifen 4 sind. Die Befestigungstreifen 4 haben an ihrem der entsprechenden Schmalseite 3 abgewandten Ende mindestens eine taschenförmige Erweiterung 4.1 die mindestens einen Stabmagneten 5 drehbar aufnimmt (vgl. Fig. 5c).

Bei den Ausführungsformen in Fig. 6a bis 9b handelt es sich nicht um Ausführungsformen der Erfindung, sondern um Beispiele die das Verständnis der Erfindung erleichtern sollen. Die folgende Beispiele gehören nicht zum Schutzumfang der Ansprüche.

Die Grundelemente in Fig. 6a bis Fig. 6d umfassen je eine Platte 2 mit durch Schmalseiten 3 begrenzten Stirnflächen 7. Die Schmalseiten 3 haben in der Seitenansicht (vgl. Fig. 6b) einen Winkel bildende Planflächen 3.1, 3.2, auf die je mindestens ein Befestigungsstreifen 4' flächig aufgebracht ist. Der Befestigungsstreifen umfasst oder ist ein von der entsprechenden Planfläche wegweisendes Befestigungselement 5', z.B. ein Haken- oder ein Ösenband eines Klettverschlusses. Alternativ kann dass Befestigungselement 5' auch ein magnetisches Band sein, wobei dann bevorzugt immer ein Pol, also der Nord-oder der Südpol von der Platte wegweist. Bevorzugt ist, wie in Fig. 6b dargestellt auf allen Planflächen 3.1, 3.2 der gleiche Typ des Befestigungsmittels 5', d.h. z.B. entweder ein Hakenband oder der Nordpol eines Magnetbandes. Zum Verbinden der Grundelemente wird ein streifenförmiges Verbindungselement 10 verwendet, das hier ein "doppel-Y" Profil hat und beidseits je eine Aufnahme 12 für die Schmalseiten 3 der Grundelemente 1 aufweist. An den Innenseiten 13 der Aufnahmen 12 ist ein zu dem Befestigungsmittel 5' auf den Planflächen 3.1, 3.2 komplementäres Befestigungsmittel 5. Bleibt man in dem genannten Beispiel also ein Ösenband, bzw. die Südpolseite eines Magnetbandes.

Bevorzugt ist der Grundkörper des Verbindungselements 10 elastisch, z.B. aus einem vorzugsweise gewebtem Textil. Ein solches Verbindungselement 10 kann einfach an ein Grundelement 1 angebracht werden und ermöglich es zwei Grundelemente in nahezu jedem Winkel zueinander anzuordnen (vgl. Fig. 6c und 6d). Natürlich sind auch Verbindungselemente mit fest vorgegebenen Winkeln, z.B. aus einem gummielastischen Material, sinnvoll.

Fig 7 skizziert eine Variante der anhand von Fig. 6a bis 6d beschriebenen Verbindung von Grundelementen. Die Schmalseite 3 der Platten 2 ist hier eine plane und zu den Stirnseiten 7 orthogonale ebene Fläche, auf die mindestens ein Befestigungsstreifen 4' mit einem Befestigungselement 5', z.B. ein Hakenband oder ein Magnetband angebracht ist (nicht dargestellt). Zwei Grundelemente 1 können mit einem Verbindungselement 10, dass hier als doppel-T-förmiger Streifen ausgeführt ist, verbunden werden. Beidseits des Streifens hat das Verbindungselement 10 ein zu dem Befestigungselement 5' auf der Schmalfläche 3 komplementäres Befestigungselement.

Figur 8 zeigt ein Grundelement 1 mit zwei über einen flexiblen Verbindungssteg 8 verbundenen Platten 2.1,2.2. Der Verbindungssteg 8 verläuft von der Mitte der Schmalseite 3 einer Platte 2.1 zu der parallel gegenüberliegenden Schmalseite 3 der anderen Platte 2.2. Zur Befestigung mit anderen Grundelementen 1 hat das Grundelement 1 an den verbleibenden Schmalseiten 3 der Platten 2.1, 2.2 die anhand von Fig. 1 bis Fig. 3c beschriebenen Befestigungsstreifen 4' mit Befestigungselementen 5'. Natürlich kann auch jedes andere hierin beschriebene Befestigungsart vorgesehen werden.

Figur 9a und Figur 9c veranschaulichen zwei bevorzugte Arten von Befestigungssystemen: In Figur 9a wird ein Grundelement 1 über an Kanten 6 zwischen der Schmalseite 3 und den Stirnflächen 7 angebrachte Befestigungsstreifen 4' mit einem analog angebrachten anderen Befestigungsstreifen 4' eines anderen Grundelementes befestigt. Die Befestigungsstreifen haben auf jeder Seite einen von zwei Typen (+1, -1) von zueinander komplementären Befestigungselementen 5', z.B. einen Norpol und einen Südpol eines Magneten. Die Befestigungsstreifen 4' sind flexibel an der entsprechenden Kante 6 befestigt. Werden nun zwei Grundelemente - wie angedeutet - aufeinander zubewegt, richten sich die Magnete automatisch so aus, dass stets Nord- und Südpol aufeinander zu liegen kommen. Natürlich können anstelle oder zusätzlich zu einem Magneten auch Haken- bzw. Ösenband eines Klettverschlusses und/oder Druckknopfoberteile und -unterteile als Befestigungsmittel dienen. Ggf. muss dann der Befestigungsstreifen 4' von Hand ausgerichtet werden.

Figur 10 zeigt eine Sandwichplatte 20 umfassend zwei Schaumstoffhalbplatten 22, zwischen denen einen etwas dünnere Gummiplatte 24 (siehe Explosionszeichnung) ist. Die Sandwichplatte 20 ist als Grundkörper für eines der zuvor beschriebenen Grundelemente 1 geeignet. Bevorzugt wird die Sandwichplatte mit einem Stoff bezogen, an dem die Befestigungsstreifen befestigt sind.

### Bezugszeichenliste

- 1: Grundelement
- 2: Platte
- 2.1, 2.2: Platte
- 3: Schmalseite
- 3.1, 3.2: Planflächen einer Schmalseite
- 3.3: Stirnkante einer keilförmigen Schmalseite
- 4', 4: Befestigungsstreifen, Tasche
- 4.1: Tasche eines Befestigungsstreifens
- 5': Befestigungselement, z.B. Haken- oder Ösenband, Magnetbänder, etc.
- 5: Magnet
- 6: Kante zwischen einer Schmalseite und Stirnseite einer Platte 2
- 7: Stirnseite einer Platte 2
- 8: Verbingssteg
- 10: Verbindungselement
- 12: Aufnahme für eine Schmalseite
- 13: Innenseite einer Schmalseiten
- 20: Sandwichplatte
- 22: Schaumstoffhalbplatten
- 24: Gummiplatte
- N: magnetisch Nord
- S: magnetisch Süd
- +1: Typ eines Befestigungselementes 5'
- -1: zu +1 komplementärer Typ eines Befestigungselementes 5'

## Patentansprüche

1. Grundelement (1) für einen Möbelbaukasten für Kinder mit einer elastischen Platte (2) und mit mindestens einer zu einer Schmalseite (3) parallelen Tasche (4), die mindestens einen Magneten (5) aufnimmt,
**dadurch gekennzeichnet, dass**
die Tasche an der Schmalseite (3) der Platte (2) angeordnet ist und dass die Tasche schwenkbar an der Platte befestigt ist.

2. Grundelement nach Anspruch 1,
**dadurch gekennzeichnet, dass**
der Dipolvektor des Magneten (5) orthogonal zu der ihr nächsten von einer Stirnfläche der Platte (2) und einer der Schmalseiten der Platte (2) gebildeten Kante ist.

3. Grundelement nach Anspruch 1 oder 2
**dadurch gekennzeichnet, dass**
der Magnet (5) zylindrisch ist und seine Längsachse parallel zu der Kante (6) ist.

4. Grundelement nach einem der Ansprüche 1 bis 3,
**dadurch gekennzeichnet dass**
das der Magnet (5) drehbar in der Tasche (4) aufgenommen ist.

5. Grundelement nach einem der Ansprüche 1 bis 4,
**dadurch gekennzeichnet, dass**
die Tasche an einer Kante (6) der Schmalseite (3) zu einer der Stirnseiten (7) der Platte (2) angeordnet ist.

6. Grundelement (1), nach einem der Ansprüche 1 bis 5,
**dadurch gekennzeichnet, dass**
mindestens an jeder der beiden Kanten (6) der Schmalseite (3) mit einer der beiden Stirnflächen (7) der Platte (2) mindestens eine mindestens einen Magneten (5) aufnehmende Tasche (4, 4.1) angeordnet ist.

7. Grundelement (1), nach einem der Ansprüche 1 bis 6,
**dadurch gekennzeichnet, dass**
die Platte (2) aus einem stoffummantelten Kern 20 besteht.

8. Grundelement (1) nach dem vorstehenden Anspruch,
**dadurch gekennzeichnet, dass**
der Kern 20 zumindest unter anderem aus Schaumstoff ist.

9. Grundelement (1) nach dem vorstehenden Anspruch,
**dadurch gekennzeichnet, dass**
der Schaumstoff durch mindestens eine gummielastische Platte (24) verstärkt ist.

10. Grundelement (1) nach einem der Ansprüche 1 bis 9,
**dadurch gekennzeichnet, dass**
es mindestens zwei dauerhaft miteinander verbundende Platten (2.1,2.2) umfasst, die bevorzugt gegeneinander verschwenkbar sind.

11. Möbelbaukasten für Kinder,
**dadurch gekennzeichnet, dass**
der Möbelbaukasten mindestens ein Grundelement (1) nach einem der vorstehenden Ansprüche umfasst.

12. Möbelbaukasten nach dem vorstehenden Anspruch,
**dadurch gekennzeichnet, dass**
die Platte einen polygonförmigen Umriss hat und die Platte (2) des Grundelementes (1) mindestens eine Seitenlänge umfasst, die einem ganzzahligen Vielfachen (n=1, 2, 3,...) einer Seitenlänge des Umrisses einer Platte (2) eines weiteren Grundelementes (1) entspricht.

13. Kinderspielmöbel,
**dadurch gekennzeichnet, dass**
es Grundelemente nach einem der Ansprüche 1 bis 10 umfasst.

## Claims

1. A basic element (I) for a furniture construction box for children having an elastic plate (2) and having at least one pocket (4), which is parallel to a narrow side (3), and which receives at least one magnet (5),
**characterized in that** the pocket is situated on the narrow side (3) of the plate (2), and the pocket is fastened so it is pivotable on the plate.

2. The basic element according to Claim 1,
**characterized in that** the dipole vector of the magnet (5) is orthogonal to its closest edge formed by a front face of the plate (2) and one of the narrow sides of the plate (2).

3. The basic element according to Claim 1 or 2,
**characterized in that** the magnet (5) is cylindrical and its longitudinal axis is parallel to the edge (6).

4. The basic element according to one of Claims 1 to 3,
**characterized in that** the magnet (5) is received in the pocket (4) so it is rotatable.

5. The basic element according to one of Claims 1 to 4,
**characterized in that** the pocket is situated on an edge (6) of the narrow side (3) to one of the front sides (7) of the plate (2).

6. The basic element (1) according to one of Claims 1 to 5,
**characterized in that** at least one pocket (4, 4.1 which receives at least one magnet (5), is situated at least on each of the two edges (6) of the narrow side (3) with one of the two front faces (7) of the plate (2).

7. The basic element (1) according to one of Claims 1 to 6,
**characterized in that** the plate (2) comprises a material-covered core (20).

8. The basic element (1) according to the preceding claims,
**characterized in that** the core (20) is made at least, *inter alia,* from foam.

9. The basic element (1) according to the preceding claims,
**characterized in that** the foam is reinforced by at least one rubber-elastic plate (24).

10. The basic element (1) according to one of Claims 1 to 9,
**characterized in that** it comprises at least two plates (2.1, 2.2) which are permanently connected to one another, and which are preferably pivotable to one another.

11. A furniture construction box for children,
**characterized in that** the furniture construction box comprises at least one basic element (1) according to one of the preceding claims.

12. The furniture construction box according to the preceding claim,
**characterized in that** the plate has a polygonal outline and the plate (2) of the basic element (1) comprises at least one side length, which corresponds to an integral multiple (n = 1, 2, 3,...) of side length of the outline of the plate (2) of further basic element (1).

13. Children's play furniture,
**characterized in that** it comprises basic elements according to one of Claims 1 to 10

## Revendications

1. Élément de base (1) pour un module de meuble pour enfants avec un panneau élastique (2) et avec au moins une poche (4) parallèle à un côté étroit (3) qui reçoit au moins un aimant (5), **caractérisé en ce que** la poche est disposée sur le côté étroit (3) du panneau (2) et **en ce que** la poche est fixée de façon pivotante sur le panneau.

2. Élément de base selon la revendication 1, **caractérisé en ce que** le vecteur dipôle de l'aimant (5) est perpendiculaire à l'arête la plus proche de lui formée par une face frontale du panneau (2) et l'un des côtés étroits du panneau (2).

3. Élément de base selon la revendication 1 ou 2, **caractérisé en ce que** l'aimant (5) est cylindrique et son axe longitudinal est parallèle à l'arête (6).

4. Élément de base selon l'une des revendications 1 à 3, **caractérisé en ce que** l'aimant (5) est logé avec possibilité de rotation dans la poche (4).

5. Élément de base selon l'une des revendications 1 à 4, **caractérisé en ce que** la poche est disposée sur une arête (6) formée par le côté étroit (3) avec une des faces frontales (7) du panneau (2).

6. Élément de base (1) selon l'une des revendications 1 à 5, **caractérisé en ce qu'**il est prévu au moins sur chacune des deux arêtes (6) formée par le côté étroit (3) avec une des deux faces frontales (7) du panneau (2) au moins une poche (4, 4.1) recevant au moins un aimant (5).

7. Élément de base (1) selon l'une des revendications 1 à 6, **caractérisé en ce que** le panneau (2) se compose d'un noyau (20) enveloppé de tissu.

8. Élément de base (1) selon la revendication précédente, **caractérisé en ce que** le noyau (20) au moins est composé, entre autres, de mousse.

9. Élément de base (1) selon la revendication précédente, **caractérisé en ce que** la mousse est renforcée par au moins une plaque élastique caoutchouteuse (24).

10. Élément de base (1) selon l'une des revendications 1 à 9, **caractérisé en ce qu'**il comprend au moins deux panneaux (2.1, 2.2) reliés entre eux de façon permanente, qui sont de préférence capables de pivoter l'un par rapport à l'autre.

11. Module de meuble pour enfants, **caractérisé en ce que** le module de meuble comprend au moins un élément de base (1) selon l'une des revendications précédentes.

12. Module de meuble selon la revendication précédente, **caractérisé en ce que** le panneau a un contour polygonal et le panneau (2) de l'élément de base (1) a au moins une longueur de côté correspondant à un multiple entier (n=1, 2, 3,...) d'une longueur de côté du contour d'un panneau (2) d'un autre élément de base (1).

13. Meuble de jeu pour enfants, **caractérisé en ce qu'**il comprend des éléments de base selon l'une des revendications 1 à 10.
